# EUROPÄISCHE PATENTSCHRIFT

(11) **EP 1 254 434 B1**
(45) Veröffentlichungstag und Bekanntmachung des Hinweises auf die Patenterteilung: **30.07.2003**
(21) Anmeldenummer: 01905472.5
(22) Anmeldetag: 08.02.2001
(51) Int. Cl.: G07B 15/00

(54) **SYSTEM ZUM AUTOMATISCHEN VERRECHNEN VON GEBÜHREN**
AUTOMATIC FEE CHARGING SYSTEM
SYSTEME DE TAXATION AUTOMATIQUE D'HONORAIRES

(30) Priorität: 08.02.2000 AT 1992000
(43) Veröffentlichungstag der Anmeldung: 06.11.2002
(73) Patentinhaber: Efkon AG, 8045 Graz (AT)
(72) Erfinder: RIEDER, Helmut, A-8010 Graz (AT); PAMMER, Raimund, A-8020 Graz (AT)
(74) Vertreter: Weinzinger, Arnulf, Dipl.-Ing.
(86) Internationale Anmeldenummer: AT0100030
(87) Internationale Veröffentlichungsnummer: WO01059711

(56) Entgegenhaltungen:
- EP-A- 0 780 801
- WO-A-00/45343
- WO-A-99/33027
- FR-A- 2 609 812
- US-A- 5 101 200
- US-A- 5 289 183
- US-A- 5 347 274
- US-A- 5 490 079
- US-A- 5 857 152

## Beschreibung

Die Erfindung betrifft ein System zum automatischen Verrechnen von Gebühren beim Passieren von vorgegebenen Positionen mit wenigstens einer für eine zumindest zeitweise ortsfeste Aufstellung vorgesehenen Kommunikationseinrichtung für gerichtete Nahbereichskommunikation (DSRC) und mit wenigstens einer mobilen Kommunikationseinheit für gerichtete Nahbereichskommunikation (DSRC), wobei die für die ortsfeste Aufstellung vorgesehene DSRC-Kommunikationseinrichtung zum Senden von sie und ihre Aufstellungsposition identifizierenden Informationen an die mobile DSRC-Kommunikationseinheit eingerichtet ist. Ein solches System wird beispielsweise zum Einheben von Straßenmaut- oder Parkgebühren eingesetzt.

Ein derartiges System zum automatischen Verrechnen von Gebühren ist aus der US 5 490 079 A bekannt. Dieses Dokument zeigt ein kontaktloses Mauterhebungssystem, welches die zur Ermittlung ggf. als mautpflichtig einzustufender Strecken notwendigen Ortsinformationen per GPS ermittelt. In Gebieten mit unzureichender GPS-Versorgung kann mittels sog. "Signpost-Transmitter-Sensoren" ein herkömmliches, per Funk übertragenes Ortinformationssignal zur Mautbestimmung bzw. -berechnung herangezogen werden. Die Gebührenabrechnung erfolgt mittels einer dritten Funkstrecke im ortsfesten System.

Aus der WO 99/33027 A ist ein System zur Einhebung von Mautgebühren von Fahrzeugen bekannt, bei dem sog. "virtuelle" Mautstationen eingesetzt werden, die mit fahrzeugseitigen Einrichtungen beim Passieren der Fahrzeuge in bidirektionelle Kommunikation eintreten. Dabei wird eine Information bezüglich der Position der Fahrzeuge über ein System wie GNSS (Global Navigation Satellite System - globales Navigationssatellitensystem) bzw. GPS (Global Positioning System - Globales Positioniersystem) der fahrzeugseitigen Einrichtung übermittelt. Der Bezahlungsvorgang wird durch die Verknüpfung der Positionsinformationen und der in einem Gerät gespeicherten Daten vorgenommen. Von Nachteil ist hier vor allem, dass die Ortung der Fahrzeuge nur relativ ungenau und unzuverlässig ist und auch die Bestimmung und der Vergleich mit der virtuellen Mautstation zu wünschen übrig lässt; darüber hinaus sind die für dieses System erforderlichen Einrichtungen aufwendig und teuer.

Ein ganz ähnliches System ist in der WO 99/48052 A beschrieben. Dabei erfolgt auch eine Identifizierung der fahrzeugseitigen Kommunikationseinheit mit Hilfe z.B. einer Smart Card, die bei einer Anfrage durch die ortsfeste Mautstation ausgelesen wird, wodurch das zugehörige Fahrzeug identifiziert wird. Die ortsfeste Mautstation kommuniziert weiters mit einem zentralen Rechnersystem, um die Vergebührungen abzuwickeln. Dadurch ist aber ein relativ großer Aufwand hinsichtlich der verschiedenen Identifizierungen und Kommunikationen erforderlich.

Weiters ist aus der WO 99/66455 A eine straßenseitige Kontrolleinrichtung für ein in einem Fahrzeug installiertes Mautgerät bekannt. Zur Positionsfestlegung ist eine GPS-Einrichtung vorhanden, so dass die straßenseitige Kontrolleinrichtung über GPS an ihrem jeweiligen Aufstellungsort erkannt bzw. identifiziert werden kann.

Ein spezielles gerichtetes Nahbereichs-Kommunikationsverfahren (DSRC-Dedicated Short Range Communication), insbesondere unter Verwendung von Mikrowellen, für die Kommunikation mit einer fahrzeugseitigen Einheit (sog. "OBU" - On Board Unit) ist in der WO 99/25087 A geoffenbart, wobei eine stufenweise Einstellung des Modulationsgrades bei der Modulation einer Trägerwelle vorgenommen wird. Es handelt sich auch hier um eine bidirektionale Kommunikation zwischen ortsfesten Einrichtungen (Baken) und fahrzeugseitigen Einheiten, wobei über die Gewinnung von Positions-Informationen nichts ausgesagt ist.

Es ist nun ein Ziel der Erfindung, ein System der eingangs angeführten Art vorzusehen, das sich durch eine einfache Konfiguration und nichtsdestoweniger zuverlässige Funktion auszeichnet, und das somit preiswert ist und auch auf einfache Weise installiert werden kann.

Das erfindungsgemäße System der eingangs angegebenen Art ist dadurch gekennzeichnet, dass die für die ortsfeste Aufstellung vorgesehene DSRC-Kommunikationseinrichtung und die mobile DSRC-Kommunikationseinrichtung mit Infrarot-Sende- bzw. -Empfangseinrichtungen ausgebildet sind, dass die für die ortsfeste Aufstellung vorgesehene DSRC-Kommunikationseinrichtung eingerichtet ist, zusammen mit den sie und ihre Position identifizierenden Informationen einem Speicher entnommene Gebühreninformationen an die mobile DSRC-Kommunikationseinheit zu übermitteln, und dass der mobilen DSRC-Kommunikationseinheit eine Gebührenermittlungseinheit zur Ermittlung der jeweiligen Gebühr aufgrund der von der für die ortsfeste Aufstellung vorgesehenen DSRC-Kommunikationseinrichtung übermittelten Gebühreninformationen sowie eine Buchungseinheit zum Verbuchen der ermittelten Gebühr in einem Wertekonto zugeordnet sind.

Beim vorliegenden System werden keine aufwendigen Selbstortungseinrichtungen wie z.B. GPS bzw. GNSS und die hierfür erforderlichen aufwendigen Programme benötigt, da die fiir die zumindest zeitweise ortsfeste Aufstellung vorgesehenen Kommunikationseinrichtungen (nachfolgend der Einfachheit halber kurz "ortsfeste DSRC-Kommunikationseinrichtung" bezeichnet) entsprechende Identifizierungs- und damit Ortungs-Informationen übermitteln; diese Informationen ermöglichen eine eindeutige Identifizierung dieser ortsfesten Kommunikationseinrichtungen und damit zumindest indirekt ihrer Position. Die ortsfesten Kommunikationseinrichtungen können dabei autonom bzw. asynchron arbeiten, d.h. sie brauchen nicht vernetzt zu sein, und sie arbeiten bevorzugt nur im Sendebetrieb, so dass für die Positionsbestimmung oder Ortung eine unidirektionale DSRC-Kommunikation genügt. Das vorliegende System eignet sich dabei in hervorragender Weise für einen Einsatz sowohl in offenen wie auch in geschlossenen Mautsystemen oder aber auch in Parksystemen, wobei die eigentliche Vergebührung, der Zahlungsvorgang, je nach Wunsch des Systembetreibers über die verschiedensten Medien bewerkstelligt werden kann, wie etwa über Karten und Kartenlesegeräte bei Tankstellen oder anderen Zahlstellen. Wenn die ortsfesten Kommunikationseinrichtungen nur eine Sendefunktion aufweisen, sie also keinerlei Daten von den mobilen Kommunikationseinheiten, z.B. in Fahrzeugen, empfangen müssen, können sie sehr einfach und daher sehr kostengünstig aufgebaut sein. Hierzu trägt auch der Entfall von Speicherfunktionen für sensible Daten bei, wie ftir Daten betreffend Gebührenbeträge oder Fahrzeugdaten.

Je nach Mautsystem erfolgt die Gebührenermittlung bei einem einmaligen Passieren einer ortsfesten Kommunikationseinrichtung oder aber nach Passieren (Ein- und Ausfahrt) von zwei solchen Kommunikationseinrichtungen. Ensprechende Techniken bzw. Programme hierfür sind an sich üblich und brauchen hier nicht weiter erläutert zu werden. Im Fall der Einhebung von Mautgebühren oder dgl. werden beim vorliegenden System von der ortsfesten DSRC-Kommunikationseinrichtung mit den sie eindeutig identifizierenden Informationen ergänzend Positionsinformationen über ihren Aufstellungs-Ort übermittelt. Die Positionsinformationen können dabei je nach Gebühreneinhebungssystem beispielsweise auch in Angaben von die jeweilige ortsfeste Kommunikationseinrichtung bezeichnenden Nummern oder dgl. bestehen, wobei bei der Gebührenberechnung aufgrund der Nummern auf die zugehörigen Positionen geschlossen und danach die Gebührenhöhe ermittelt werden kann.

Um die jeweilige Gebühr unmittelbar über die mobile DSRC-Kommunikationseinheit ermitteln zu können, übermittelt die ortsfeste DSRC-Kommunikationseinrichtung mit den sie eindeutig identifizierenden Informationen einem Speicher entnommene Gebühreninformationen, z.B. festgelegte Gebührenangaben oder Gebührenermittlungsvorschriften. Dabei können unmittelbar die jeweiligen Gebührenhöhen übermittelt werden oder aber Berechnungsvorschriften, wie etwa Daten, auf deren Basis wiederum aus Tabellen in den mobilen DSRC-Kommunikationseinheiten die Gebühren für den jeweiligen Fall entnommen werden können. Der mobilen DSRC-Kommunikationseinheit ist demgemäß eine - z.B. durch einen Prozessor realisierte - Gebührenermittlungseinheit zur Ermittlung der jeweiligen Gebühr aufgrund der von der ortsfesten DSRC-Kommunikationseinrichtung übermittelten Gebühreninformationen zugeordnet, und die ermittelte Gebühr kann dann mittels der Buchungseinheit auf einem Wertekonto, insbesondere innerhalb der mobilen bzw. fahrzeugseitigen Einheit (auch OBU - On Board Unit - genannt), gebucht werden, wobei das Wertekonto in seinem Wert verändert wird. Es kann dabei ein an sich bereits etwa im Zusammenhang mit Mobiltelefonen bekanntes System mit Wertkarten (SIM-Karten bzw. sog. "Smart Cards") ver wendet werden, es ist jedoch auch denkbar, die Gebühr von einem externen Konto abzubuchen. Im Falle einer zusätzlichen Mobilfunkeinrichtung kann diese Abbuchung auch unmittelbar über diese erfolgen. Insbesondere ist es dann auch mit Vorteil möglich, wenn die Gebühr über einen Gebührenzähler eines Telefonkontos abgebucht wird.

Für eine störungsfreie Funktion hat es sich ferner als besonders günstig erwiesen, dass die DSRC-Kommunikationseinrichtung bzw. DSRC-Kommunikationseinheit mit einer Infrarot-Sende- bzw. Empfangseinrichtung ausgebildet ist.

Vor allem im Fall der Einhebung von Parkgebühren beim Passieren von virtuellen Parkplatz-"Schranken", die durch ortsfeste DSRC-Kommunikationseinrichtungen gebildet sind, wird weiters bevorzugt vorgesehen, dass die ortsfeste DSRC-Kommunikationseinrichtung eine Uhr (z.B. in einem Prozessor) enthält und mit den sie eindeutig identifizierenden Informationen den jeweiligen Sende-Zeitpunkt angebende Informationen übermittelt. Dadurch können aufgrund des Festhaltens der Zeitpunkte beim Ein- und Ausfahren die Parkzeiten ermittelt werden.

Um das System vor betrügerischen Zugriffen zu schützen, ist es auch vorteilhaft, wenn der mobilen DSRC-Kommunikationseinheit und/oder der ortsfesten DSRC-Kommunikationseinrichtung eine kryptografische Einheit zugeordnet ist. Diese kryptografische Einheit kann die jeweils übermittelten Informationen beispielsweise mit einer Signatur versehen. Wenn sich der Schlüssel bzw. die Signatur laufend ändert, ist es für Unbefugte praktisch unmöglich, zu den empfangenen Informationen einen Zugriff zu erlangen. Nicht einmal die fahrzeugseitige Einheit kann hier eine Entschlüsselung vornehmen, erst beim eigentlichen Zahlungsvorgang, z.B. bei einer Zahlungsbake oder an einem Smart-Card-Automaten, wird eine aus den verschiedenen Ortungs-Signaturen berechnete "Hyper-Signatur" geprüft, und nur der System-Betreiber kann die Echtheit und Integrität des Schlüssels feststellen; in der Folge wird der tatsächlich fällige Betrag errechnet und beispielsweise von der Smart Card abgebucht, wobei Zeit und Signatur in einem Log-Speicher auf der Smart Card bzw. in der mobilen Einheit (OBU) gespeichert werden können. Der eigentliche Zahlungsvorgang kann auf verschiedene Arten erfolgen, wie etwa beim Aufladen der Smart Card an einem Automaten oder an einem entsprechend ausgerüsteten Kassenterminal, beim Aufladen der Smart Card über ein zellulares Telefonsystem (GSM, UMTS usw.), oder aber beim Aufladen der Smart Cards über ein DSRC-System. Die kryptografische Einheit kann im Prinzip auch eine Verschlüsselung der jeweils übermittelten Informationen vornehmen.

Wie sich bereits aus Vorstehendem ergibt, ist zweckmäßigerweise vorgesehen, dass der mobilen DSRC-Kommunikationseinheit ein Speicher zur Speicherung der von der ortsfesten DSRC-Kommunikationseinrichtung übermittelten Informationen zugeordnet ist. Für eine etwaige unmittelbare Vergebührung über die ortsfesten Einrichtungen hat es sich auch als zweckmäßig erwiesen, wenn die mobile DSRC-Kommunikationseinheit mit einem DSRC-Sender und die DSRC-Kommunikationseinrichtung mit einem DSRC-Empfänger ausgerüstet ist und der DSRC-Kommunikationseinrichtung eine Vergebührungseinheit zugeordnet ist.

Weiters ist es vorteilhaft, wenn der mobilen DSRC-Kommunikationseinheit eine Mobilfunkeinrichtung zugeordnet ist. Hierbei ist es denkbar und vielfach im Hinblick auf eine hohe Flexibilität des Systems günstig, wenn die mobile DSRC-Kommunikationseinheit mit der Mobilfunkeinrichtung über eine zumindest monodirektionale, vorzugsweise bidirektionale DSRC-Kommunikationseinrichtung in Verbindung steht. Andererseits ist es zur Erzielung einer kompakten fahrzeugseitigen Einheit (OBU) von Vorteil, wenn die mobile DSRC-Kommunikationseinheit mit der Mobilfunkeinrichtung in einer Einheit direkt verbunden ist, vorzugsweise mit ihr in einem gemeinsamen Gehäuse untergebracht ist.

Für Überprüfungszwecke und zur Ermittlung von Statistiken kann es weiters auch günstig sein, wenn die Mobilfunkeinrichtung zur Übertragung von Informationen an eine zentrale Datenverarbeitungsanlage eingerichtet ist. Gegebenenalls kann diese Funkübertragung auch zur Gebührenverrechnung über die zentrale Datenverarbeitungsanlage eingesetzt werden.

Um weitere Funktionen mit vorzusehen, ist vorzugsweise vorgesehen, dass die Mobilfunkeinrichtung ein Mobiltelefon mit Freisprecheinrichtung ist. Der elektrische Verbindungspunkt (z.B. ein Stecker) zwischen der Mobilfunkeinrichtung, d.h. dem Mobiltelefon, und der Freisprecheinrichtung kann dabei so eingerichtet sein, dass die mobile DSRC-Kommunikationseinheit an diesem Verbindungspunkt angeschlossen werden kann. Diese Kommunikationsverbindung kann aufrecht sein, wenn der Anschluss für die Freisprecheinrichtung nicht genutzt ist.

Insbesondere um die Informationen an der jeweiligen ortsfesten DSRC-Kommunikationseinrichtung einfach aktualisieren zu können, ist es überdies vorteilhaft, wenn der ortsfesten DSRC-Kommunikationseinrichtung eine Mobilfunkeinrichtung zugeordnet ist.

Die ortsfesten DSRC-Kommunikationseinrichtungen können mit eigenen Batterien ausgerüstet sein, und es können im Prinzip auch Anschlüsse an das Stromnetz mit entsprechenden Netzteilen vorliegen. Vorzugsweise ist für eine autonome Energieversorgung die jeweilige ortsfeste Kommunikationseinrichtung mit einer Solarenergieeinrichtung zur Stromversorgung versehen. Die Solarenergie wird dabei einer aufladbaren Batterie zugeführt.

Es ist auch von Vorteil, wenn die DSRC-Kommunikationseinrichtung zur Durchführung eines Selbsttests, z.B. zur Kontrolle der Stromversorgung bzw. der Funktion der Kommunikationseinrichtung, eingerichtet ist. Im Fall einer beim Selbsttest festgestellten Störung kann gegebenenfalls, wenn eine Funkeinrichtung mit einer Notstromversorgung vorgesehen ist, eine Störungsmeldung an eine zentrale Überwachungsstelle abgesetzt werden.

Die Erfindung wird nachstehend anhand von in der Zeichnung veranschaulichten bevorzugten Ausführungsbeispielen, auf die sie jedoch nicht beschränkt sein soll, noch weiter erläutert. In der Zeichnung zeigen im Einzelnen:
Fig.1 schematisch das vorliegende System in einer Ausführung zur Einhebung von Straßenmaut-Gebühren, wobei eine mautpflichtige Straße in schematischer Draufsicht mit zwei Fahrzeugen sowie die an einer "virtuellen Mautstelle" vorhandenen Systemkomponenten veranschaulicht sind und überdies eine fahrzeugseitige Einheit herausgezeichnet dargestellt ist;
Fig.2 ein schematisches Blockschaltbild des vorliegenden Systems;
Fig.3 schematisch ein zur fahrzeugseitigen Einrichtung gehöriges Mobiltelefon mit einer Freisprecheinrichtung und einer DSRC-Kommunikationseinheit; und
Fig.4 ein Ablaufdiagramm zur Veranschaulichung der Durchführung eines Selbsttests für die ortsfeste Kommunikationseinrichtung.

In Fig. 1 ist schematisch als bevorzugtes Ausführungsbeispiel des erfindungsgemäßen Systems ein Straßenmautsystem gezeigt, wobei ein mautpflichtiger Verkehrsweg 1 veranschaulicht ist, auf dem Fahrzeuge 2 hinsichtlich der Erhebung von Mautgebühren zu erfassen sind. hierfür weist das vorliegende Vergebührungs-System fahrzeugseitige Einheiten 3 auf, wobei eine derartige fahrzeugseitige Einheit 3 in Fig. 1 zwecks besserer Veranschaulichung in einem mit unterbrochenen Linien dargestellten Block gesondert gezeigt ist; weiters gehören zum System zumindest vorübergehend ortsfest aufgestellte Ortungs-Baken 4, die mit DSRC-Kommunikationseinrichtungen (DSRC - dedicated short range communication - gerichtete Nahbereichskommunikation) ausgeführt sind. Diese Baken 4 können stationär angebracht sein, etwa an im Boden verankerten Säulen, es können jedoch auch mobile Baken vorgesehen werden, die je nach Bedarf zur mautpflichtigen Strecke herantransportiert und an der gewünschten Stelle vorübergehend ortsfest aufgestellt werden.

Die (vorübergehend) ortsfesten DSRC-Kommunikationseinrichtungen, nachstehend der Einfachheit halber kurz ortsfeste Baken 4 genannt, sind mit Infrarot-Übertragungseinrichtungen 5 ausgestattet, die mit ihren ausgesendeten Infrarot-Signalen (Informationen A) einen nur wenige Meter weit reichenden sektorförmigen Ortungsbereich 6 bestreichen. Infrarot-Strahlung ist inkohärent und es kommt somit zu keiner Auslöschung durch Überlagerung von Signalen kommt.

In entsprechender Weise enthalten die fahrzeugseitigen Einheiten 3 eine (mobile) DSRC-Kommunikationseinheit, insbesondere mit einem geeigneten Infrarot-Empfänger, vgl. beispielsweise auch die WO 99/03218 A, in der ein Beispiel eines geeigneten IR-Empfängers gezeigt ist, und diese mobile DSRC-Kommunikationseinheit ist in Fig.1 bei 7 veranschaulicht.

In einer Minimal-Konfiguration ist das System dementsprechend nur mit sendenden ortsfesten DSRC-Sende-Baken 4 sowie mit empfangenden mobilen DSRC-Kommunikationseinheiten 7 ausgestattet, wobei diesen mobilen Kommunikationseinheiten 7 eine Gebührenberechnungs- und Buchungseinheit 8 zugeordnet ist, wie in Fig.1 schematisch gezeigt ist. Diese Buchungseinheit 8 kann durch einen Prozessor in an sich herkömmlicher Weise realisiert sein. Auch kann die mobile DSRC-Kommunikationseinheit 7 mit einer kryptografischen Einheit bzw. einer Verschlüsselungseinheit ausgestattet sein, die in Fig.1 nicht näher gezeigt ist, vgl. aber Fig.2, wo eine solche kryptografische Einheit bei 9 veranschaulicht ist. Diese kryptografische Einheit 9 dient beispielsweise dazu, die zu sendenden bzw. die empfangenen Ortungs-Informationen bzw.-Daten - die von den ortsfesten Baken 4 gesendet werden - mit einer sich laufend ändernden Signatur zu versehen, um so das System gegenüber unbefugten Zugriffen sicher zu gestalten. Dabei ist in der fahrzeugseitigen Einheit 3 (üblicherweise OBU - On Board Unit - genannt) keine Entschlüsselungs-Möglichkeit gegeben, und eine Entschlüsselung erfolgt erst beim tatsächlichen Zahlvorgang, z.B. an einer Zahlungsbake oder an einem an sich herkömmlich ausgebildeten Smart Card-Automaten, wo eine aus den verschiedenen Ortungs-"Signaturen" seitens der OBU 3 berechnete "Hypersignatur" geprüft und als Basis für die Gebührenzahlung genommen wird. Dabei kann nur der Systembetreiber mit seinen entsprechenden Einrichtungen die Echtheit und Integrität der verschlüsselten Information feststellen.

Beispielsweise ermittelt die OBU 3 selbst aus den empfangenen Baken-Ortungsdaten und aus den in ihr in einem nicht näher gezeigten, zum Mikroprozessor 8 gehörigen Speicher gespeicherten Daten betreffend die Fahrzeugkategorie etc. die jeweils fällige Gebühr, vgl. den mit B bezeichneten Informationsfluss in Fig. 1 und 2. Diese Gebühr wird sodann von einem in der OBU 3 vorhandenen Wertekonto abgebucht, wobei das Wertekonto beispielsweise von einer Wertkarte, nämlich Smart Card oder SIM-Karte, oder von einem Chip realisiert sein kann.

Im gezeigten bevorzugten Ausführungsbeispiel ist eine Mobilfunkeinrichtung im jeweiligen Fahrzeug ergänzend vorgesehen, wie in Fig. 1 und 2 schematisch bei 10 veranschaulicht ist. Diese Mobilfunkeinrichtung 10 kann durch ein im Wesentlichen herkömmliches Mobiltelefon (GSM, UMTS etc.) gebildet sein, und sie kann unabhängig von der eigentlichen OBU 3 vorliegen oder aber mit dieser zu einer Einheit vereinigt sein. Bevorzugt werden die OBU 3 und die Mobilfunkeinrichtung 10 sogar in einem gemeinsamen Gehäuse untergebracht, wobei gemeinsam nutzbare Komponenten, wie etwa Prozessoren, eingesetzt werden können, auch wenn in Fig. 1 und 2 für die Mobilfunkeinrichtung 10 ein eigener Prozessor 11 (mit einem Speicher 11') gezeigt ist, der mit einer SIM-Karteneinheit 12 verbunden ist. Die eigentliche Funkübertragungseinheit für das Senden und Empfangen ist in Fig.2 bei 13 veranschaulicht.

Die Mobilfunkeinrichtung 10 erhält, wenn sie eine gesonderte Einheit ist, beispielsweise über ein DSRC-System oder aber über eine Verbindungsleitung Signale bzw. Informationen C von der OBU 3 zugeführt, wie in Fig.2 schematisch bei 14 gezeigt ist. Im Falle des Zusammenbaus dieser beiden Einheiten 3 und 10 in einem gemeinsamen Gehäuse kann die Verbindungsleitung 14 im Gehäuseinneren kurz sein, etwa auf einer üblichen Leiterplatine vorliegen. Vor allem können dann auch die Prozessoren 8 und 11 durch einen einzigen Prozessor realisiert sein.

Wie sodann noch aus Fig. 1 und 2 ersichtlich ist, kann eine zentrale Datenverarbeitungsanlage 15 vorgesehen sein, die einerseits zur Übermittlung von Informationen Q zu den ortsfesten Baken 4 und andererseits zumindest zum Empfang von Informationen D von den fahrzeugseitigen Einheiten 3 eingerichtet ist. Im Einzelnen kann die zentrale Datenverarbeitungseinrichtung 15 mit entsprechenden Adress-Codes versehene Daten bzw. Informationen Q an die ortsfesten Baken 4 senden, um dort gespeicherte Daten, etwa betreffend Position, Gebührentarif, Zeitpunkte etc., zu aktualisieren. Dabei kann überdies auch vorgesehen sein, dass von den ortsfesten Baken 4 Informationen, etwa über den anfallenden Verkehr (unter Zählung der passierenden Fahrzeuge), zur zentralen Datenverarbeitungsanlage 15 übermittelt werden.

Andererseits kann der Informationsfluss D von den fahrzeugseitigen Einheiten 3 zur zentralen Datenverarbeitungseinrichtung 15 beispielsweise Daten zwecks Überprüfung der Vergebührung oder aber tatsächliche Vergebührungsinformationen enthalten. Die Ortungs-Informationen A, die von den Baken 4 zu den Fahrzeugen 2 bzw. fahrzeugseitigen Einheiten 3 gesendet werden, enthalten die jeweilige Bake 4 eindeutig identifizierende Daten, um so eine eindeutige Ortung bzw. Positionsbestimmung für die Fahrzeuge 2 zu ermöglichen.

Wie aus Fig.2 weiters im Einzelnen hervorgeht, enthalten die ortsfesten Baken 4 zur Ansteuerung der jeweiligen Kommunikationseinrichtung 5 (mit dem Infrarot-Sender) einen Prozessor 16 (z.B. µP-Mikroprozessor) mit einem zugehörigen, nur schematisch gezeichneten Speicher 16', der die jeweiligen Identifizierungs- bzw. Positionsinformationen enthält. Der Prozessor 16 steuert auch eine Funkeinrichtung 17 an, die die Übertragung der Informationen Q zur bzw. von der zentralen Datenverarbeitungseinrichtung 15 durchführt. Weiters enthält der Prozessor 16 eine Uhr 16" (Taktgeber), so dass auch den jeweiligen Sendezeitpunkt angebende Informationen mitgesendet werden können.

Zur autonomen Energieversorgung der einzelnen Komponenten der ortsfesten Baken 4 ist bevorzugt eine Solarzellen-Einrichtung 18 vorgesehen, der eine entsprechende aufladbare Batterie mit Ladegerät (nicht gezeigt) in herkömmlicher Weise zugeordnet ist; derartige Solarenergieeinrichtungen sind an sich hinlänglich bekannt, so dass sich hier eine nähere Beschreibung erübrigen kann.

Wenn vorstehend eine Solarstromversorgung erläutert wurde, so kann doch selbstverständlich eine herkömmliche Netzversorgung ebenfalls vorgesehen werden.

Wie ersichtlich sind die Baken 4 außerordentlich einfach aufgebaut, was damit zusammenhängt, dass sie, was die Kommunikation mit den Fahrzeugen 2 anlangt, nur eine Sendefunktion haben brauchen, sie also keine Daten aus den Fahrzeugen 2 empfangen müssen. Dabei entfällt auch die Notwendigkeit der Speicherung derartig sensibler Daten, wie Gebührenbeträge und Fahrzeugdaten, so dass sich auch diesbezüglich eine Vereinfachung ergibt. Die Infrarot-Sendeeinheit kann in an sich herkömmlicher Weise mit Infrarot-Sendedioden und einer optischen Bündelungseinheit ausgebildet sein; der Prozessor 16 bildet die Steuerelektronik samt Speicher 16', und die Funkeinrichtung 17 kann beispielsweise ein GSM-Sende/Empfänger fiir die Fernwartung und Fernadministration sein.

An sich ist es auch denkbar, für die OBU 3 eine bidirektionale Verbindung zu den Baken 4 aufzubauen, wobei dann die Baken 4 entsprechend eingerichtet sein können, um Fahrzeug- bzw. Gebührendaten zu empfangen und an die zentrale Datenverarbeitungseinrichtung 15 zu senden. In der bevorzugten Ausführungsform sind die Baken 4 jedoch wie erwähnt nur fiir den Sendebetrieb eingerichtet, wobei als wesentlich die laufende Aussendung von die Baken 4 jeweils eindeutig identifizierenden Informationen (Informationen A) anzusehen ist. Die Baken 4 können so völlig autonom und asynchron arbeiten, und sie können aufgrund der ausgesendeten Informationen A jeweils für eine eindeutige Ortung identifiziert werden, um die erforderliche Gebührenberechnung durchzuführen.

Wenn die ortsfesten Baken 4 einem Parkplatz zuzuordnen und Parkgebühren zu verrechnen sind, können die Informationen A wie erwähnt auch den jeweiligen Zeitpunkt des Passierens des Fahrzeugs festhaltende Informationen mit übertragen, um so die Dauer der Parkzeit ermitteln zu können. Derartige Zeit-Informationen können aber auch bei Mautsystemen - etwa für Kontrollzwecke - nützlich sein, so dass sie auch dort bevorzugt mit ausgesendet werden.

Weiters beinhalten die gesendeten Informationen A bereits Gebühreninformationen, wobei beispielsweise Daten übermittelt werden, aufgrund deren in den fahrzeugseitigen Einheiten 3 unter Zuhilfenahme von dort gespeicherten Tabellen die jeweiligen Gebühren ermittelt werden, es können jedoch auch direkt die erforderlichen Gebührenbeträge übermittelt werden. Letzteres kann mit besonderem Vorteil bei offenen Mautsystemen vorgesehen werden.

Gemäß Fig.2 enthält die zentrale Datenverarbeitungseinrichtung 15 Funkeinrichtungen 19, 20 für die Funkverbindung zu den ortsfesten Baken 4 bzw. zu den Funkeinrichtungen 13 der fahrzeugseitigen Einheiten 3. Mit diesen Funkeinheiten 19, 20 ist ein Prozessor 21, insbesondere eine Logfile-Prozessoreinheit, verbunden, der ein Speicher 22 mit Datenbank zugeordnet ist.

Wie bereits angedeutet, kann im einfachsten Fall die Standard-OBU 3 ohne Mobilfunkeinrichtung 10 ausgeführt sein, wobei sie mit einer Infrarot-Empfangseinheit und einer Smart Card- bzw. SIM-Karten-Einheit ausgerüstet sein kann. Die OBU 3 kann batteriebetrieben sein, und sie wird beispielsweise mit Hilfe einer Klemme im Bereich des Innen-Rückspiegels im Fahrzeug an der Windschutzscheibe oben mittig befestigt. Dabei sind keinerlei Kabel zur Faluzeugelektrik erforderlich. Alle sensitiven Daten werden auf der Smart Card verschlüsselt gespeichert, und diese Smart Card kann über übliche Kassenterminals und Geldausgebeautomaten gelesen bzw. geladen werden.

Als Alternative dazu kann auch vorgesehen sein, dass die gesamte OBU 3 von der Halterung an der Windschutzscheibe gelöst wird, und dass ein in ihr enthaltener Smart Card-Chip, in dem die sensitiven Daten gespeichert werden, außerhalb des Fahrzeuges über entsprechend mit einem Infrarot-Schreib/Lesekopf ausgerüstete Kassenterminals geladen bzw. gelesen werden.

In der besonders bevorzugten Ausführung ist eine Kombination mit einem Mobiltelefon (GSM-OBU) vorgesehen, wie vorstehend erläutert, und diese kombinierte OBU 3 wird vorzugsweise von der Autobatterie mit Strom versorgt. Auch hier werden bevorzugt alle sensitiven Daten verschlüsselt auf einem Smart Card-Chip gespeichert, wobei ein Auslesen bzw. Laden über das zellulare Telefonnetz möglich ist.

Die Mobilfunkeinrichtung 10 kann mit einer Freisprecheinrichtung ausgestattet sein, vgl. den Freisprecheinrichtungs-Anschluss 23 in Fig.2, sowie das Schema in Fig.3, wo ein Mobiltelefon 10 mit einem Verbindungsstecker 24 zu einer Freisprecheinrichtung 25 gezeigt ist; an den Verbindungsstecker 24 ist zugleich die DSRC-Kommunikationseinheit 7' angeschlossen, wobei die Vergebührungsfunktion auch bei angeschlossener Freisprecheinrichtung 25 durch entsprechendes Programmieren des Prozessors 11 gesichert sein kann.

Eine weitere mögliche Modifikation besteht darin, dass die fahrzeugseitige Einrichtung 3 vorübergehend aus dem Fahrzeug 2 entfernt wird und außerhalb des Fahrzeuges 2 Informationen an eine spezielle bidirektionale DSRC-Einrichtung weiterleitet, um so die Gebührenverrechnung durchzuführen.

Der Prozessor 16 der ortsfesten Baken 4 kann auch durch entsprechende Programmierung (wobei das Programm im Speicher 16' gespeichert sein kann) dazu eingerichtet sein, periodisch einen Selbsttest durchzuführen, wobei u.a. die Stromversorgung ebenso wie die Funktionsfähigkeit der eigentlichen Sende- und Empfangsmittel getestet werden kann; ebenso kann der Speicher 16' selbst einem Test unterzogen werden. Im Fall einer Störung kann die Funkeinrichtung 17 - sofern diese noch funktionstüchtig und mit einer Notstromversorgung ausgestattet ist - eine Störungsmeldung an die zentrale Datenverarbeitungseinrichtung 15 absetzen. Alternativ dazu kann das System aber auch so eingerichtet sein, dass die ortsfesten Baken 4 periodisch, z.B. alle 15 min, eine Funktionstüchtigkeits-Meldung an die Datenverarbeitungseinrichtung 15 senden; wenn diese Meldung von einer ortsfesten Bake 4 zum vorgeschriebenen Zeitpunkt ausbleibt, wird dies von der Datenverarbeitungseinrichtung als Störung der betroffenen Bake 4 erkannt und dem Überwachungspersonal gemeldet, damit eine Überprüfung und Reparatur vor Ort erfolgen kann.

In Fig.4 ist der Vorgang eines solchen Selbsttests der ortsfesten Bake 4 veranschaulicht. Dabei ist in Fig.4 allgemein bei 26 die Auslösung des Selbsttests angedeutet, während die Testdurchführung bei 27 veranschaulicht ist. Zur Testauslösung kann als Trigger-Ereignis eine von der Uhr im Prozessor 16 abgeleitete Zeitintervall-Information dienen, wie etwa "täglich 8 Uhr morgens" oder aber "alle 15 Minuten", wobei diese Auslösung in Fig.4 bei 28 veranschaulicht ist. Bei 29 ist ferner gezeigt, dass der Selbsttest von außen her ausgelöst wird, beispielsweise von der zentralen Datenverarbeitungseinrichtung 15. Mit dem Block 30 soll ganz allgemein angedeutet werden, dass noch andere Trigger-Möglichkeiten gegeben sein können.

Bei der Durchführung des Tests, wie bei 27 in Fig.4 gezeigt, kann zuerst die Spannungsversorgung getestet werden, s. Block 31 in Fig.4. Danach wird die eigentliche Sendeeinheit (vgl. Pos.5 in Fig.2) getestet, insbesondere inwieweit die Infrarot-Dioden der Sendeeinheit betriebsbereit sind (Block 32). Gemäß Block 33 kann sodann noch ein Test betreffend Integrität des Speichers 16' und des Prozessors 16 etc. durchgeführt werden. Bei 34 ist in Fig.4 die Entscheidung angedeutet, ob die überprüften Einheiten in Ordnung sind (Ausgang J) oder nicht (Ausgang N). Wenn das Testergebnis positiv ist, wird zu einer Schleife 35 übergegangen und auf die nächste Auslösung 26 gewartet, um dann den Selbsttest wieder bei der Position A' zu beginnen. Im Fall, dass eine Störung festgestellt wird, erfolgt gemäß Block 36 eine Meldung an eine Wartungszentrale, z.B. die zentrale Datenverarbeitungseinrichtung 15 gemäß Fig. 1 und 2.

## Patentansprüche

1. System zum automatischen Verrechnen von Gebühren beim Passieren von vorgegebenen Positionen mit wenigstens einer für eine zumindest zeitweise ortsfeste Aufstellung vorgesehenen Kommunikationseinrichtung (4) für gerichtete Nahbereichskommunikation (DSRC) und mit wenigstens einer mobilen Kommunikationseinheit (7) für gerichtete Nahbereichskommunikation (DSRC), wobei die für die ortsfeste Aufstellung vorgesehene DSRC-Kommunikationseinrichtung (4) zum Senden von sie und ihre Aufstellungsposition identifizierenden Informationen an die mobile DSRC-Kommunikationseinheit (7) eingerichtet ist, **dadurch gekennzeichnet, dass** die für die ortsfeste Aufstellung vorgesehene DSRC-Kommunikationseinrichtung (4) und die mobile DSRC-Kommunikationseinrichtung (7) mit Infrarot-Sende- bzw. -Empfangseinrichtungen ausgebildet sind, dass die für die ortsfeste Aufstellung vorgesehene DSRC-Kommunikationseinrichtung (4) eingerichtet ist, zusammen mit den sie und ihre Position identifizierenden Informationen einem Speicher (16') entnommene Gebühreninformationen an die mobile DSRC-Kommunikationseinheit (7) zu übermitteln, und dass der mobilen DSRC-Kommunikationseinheit (7) eine Gebührenermittlungseinheit (8) zur Ermittlung der jeweiligen Gebühr aufgrund der von der für die ortsfeste Aufstellung vorgesehenen DSRC-Kommunikationseinrichtung (4) übermittelten Gebühreninformationen sowie eine Buchungseinheit (8) zum verbuchen der ermittelten Gebühr in einem Wertekonto zugeordnet sind.

2. System nach Anspruch 1, **dadurch gekennzeichnet, dass** die DSRC-Kommunikationseinrichtung (4) nur als DSRC-Sender (5) für eine ausschließliche Informationsübertragung zur mobilen Kommunikationseinheit (7) eingerichtet ist.

3. System nach Anspruch 1 oder 2, **dadurch gekennzeichnet, dass** die für die ortsfeste Aufstellung vorgesehene DSRC-Kommunikationseinrichtung (4) eine Uhr (16") enthält und mit den sie identifizierenden Informationen den jeweiligen Sende-Zeitpunkt angebende Informationen übermittelt.

4. System nach einem der Ansprüche 1 bis 3, **dadurch gekennzeichnet, dass** die Gebühr über einen mobilen Wertespeicher, z.B. eine Wertkarte oder dergl. Wertträger, abgebucht wird.

5. System nach einem der Ansprüche 1 bis 3, **dadurch gekennzeichnet**, dase die Gebühr von einem externen Konto abgebucht wird.

6. System nach Anspruch 1, 2, 3 oder 5, **dadurch gekennzeichnet, dass** die Gebühr über einen Gebührenzähler eines Telefonkontos abgebucht wird.

7. System nach einem der Ansprüche 1 bis 6, **dadurch gekennzeichnet, dass** der mobilen DSRC-Kommunikationseinheit (7) eine kryptografische Einheit (9) zugeordnet ist.

8. System nach einem der Ansprüche 1 bis 7, **dadurch gekennzeichnet, dass** der für die ortsfeste Aufstellung vorgesehenen DSRC-Kommunikationseinrichtung (4) eine kryptografische Einheit zugeordnet ist.

9. System nach Anspruch 7 oder 8, **dadurch gekennzeichnet, dass** die kryptografische Einheit (9) einen sich zeitlich ändernden Schlüssel aufweist.

10. System nach einem der Ansprüche 1 bis 9, **dadurch gekennzeichnet, dass** der mobilen DSRC-Kommunikationseinheit (7) ein Speicher (11') zur Speicherung der von der DSRC-Kommunikationseinrichtung (4) übermittelten Informationen zugeordnet ist.

11. System nach einem der Ansprüche 1 bis 10, **dadurch gekennzeichnet, dass** die mobile DSRC-Kommunikationseinheit (7) mit einem DSRC-Sender und die DSRC-Kommunikationseinrichtung (4) mit einem DSRC-Empfänger ausgerüstet ist und der DSRC-Kommunikationseinrichtung (4) eine Vergebührungseinheit zugeordnet ist.

12. System nach einem der Ansprüche 1 bis 11, **dadurch gekennzeichnet, dass** der mobilen DSRC-Kommunikationseinheit (7) eine Mobilfunkeinrichtung (10) zugeordnet ist.

13. System nach Anspruch 12, **dadurch gekennzeichnet, dass** die mobile DSRC-Kommunikationseinheit (7) mit der Mobilfunkeinrichtung (10) über eine DSRC-Kommunikationsvorrichtung in Verbindung steht.

14. System nach Anspruch 12, **dadurch gekennzeichnet, dass** die mobile DSRC-Kommunikationseinheit (7) mit der Mobilfunkeinrichtung (10) in einer Einheit direkt verbunden ist.

15. System nach Anspruch 14, **dadurch gekennzeichnet, dass** die mobile DSRC-Kommunikationseinheit (7) mit der Mobilfunkeinrichtung (10) in einem gemeinsamen Gehäuse untergebracht ist.

16. System nach einem der Ansprüche 12 bis 15, **dadurch gekennzeichnet, dass** die Mobilfunkeinrichtung (10) zur Übertragung von Informationen an eine zentrale Datenverarbeitungsanlage (15) eingerichtet ist.

17. System nach einem der Ansprüche 12 bis 16, **dadurch gekennzeichnet, dass** die Mobilfunkeinrichtung (10) ein mit einer Freisprecheinrichtung (25) elektrisch verbundenes Mobiltelefon ist.

18. System nach Anspruch 17, **dadurch gekennzeichnet, dass** die mobile DSRC-Kommunikationseinheit (7') an den elektrischen Verbindungspunkt (24) zwischen Mobiltelefon (10) und Freisprecheinrichfung (25) angeschlossen ist.

19. System nach einem der Ansprüche 1 bis 18, **dadurch gekennzeichnet, dass** der ortsfesten DSRC-Kommunikationseinrichtung (4) eine Mobilfunkeinrichtung (17) zugeordnet ist.

20. System nach einem der Ansprüche 1 bis 19, **dadurch gekennzeichnet, dass** der ortsfesten DSRC-Kommunikationseinrichtung (4) zur Stromversorgung eine Solarenergieeinrichtung (18) zugeordnet ist.

21. System nach einem der Ansprüche 1 bis 20, **dadurch gekennzeichnet, dass** die DSRC-Kommunikationseinrichtung (4) zur Durchführung eines Selbsttests, z.B. zur Kontrolle der Stromversorgung bzw. der Funktion der Kommunikationseinrichtung, eingerichtet ist.

## Claims

1. A system for automatically charging fees when pre-determined positions are passed, comprising at least one communication device (4) for dedicated short range communication (DSRC) that is intended for an at least temporarily stationary installation, and at least one mobile communication unit (7) for dedicated short range communication (DSRC), with the DSRC communication device (4) provided to be stationarily installed being adapted for transmitting information identifying itself and its position of installation to the mobile DSRC communication unit (7), **characterized in that** the DSRC communication device (4) provided for stationary installation and the mobile DSRC communication unit (7) are designed with infrared transmitting and receiving units, respectively, that the DSRC communication device (4) provided for stationary installation is adapted to transmit, together with the information identifying itself and its position, information regarding fees taken from a memory (16') to the mobile DSRC communication unit (7), and that the mobile DSRC communication unit (7) has an associated fee-determining unit (8) for determining the respective fee on the basis of the fee information transmitted by the DSRC communication device (4) provided for stationary installation, as well as a booking unit (8) for booking the determined fee in a value account.

2. A system according to claim 1, **characterized in that** the DSRC communication device (4) is merely adapted as a DSRC transmitter (5) for an exclusive information transmission to the mobile communication unit (7).

3. A system according to claim 1 or 2, **characterized in that** the DSRC communication device (4) provided for stationary installation contains a clock (16") and transmits information indicating the respective point of time of transmission with the information identifying itself.

4. A system according to any one of claims 1 to 3, **characterized in that** the fee is deducted via a mobile value memory, e.g. a value card or the like value carrier.

5. A system according to any one of claims 1 to 3, **characterized in that** the fee is deducted from an external account.

6. A system according to claim 1, 2, 3 or 5, **characterized in that** the fee is deducted via a subscriber meter of a telephone account.

7. A system according to any one of claims 1 to 6, **characterized in that** the mobile DSRC communication unit (7) has an associated cryptographic unit (9).

8. A system according to any one of claims 1 to 7, **characterized in that** the DSRC communication device (4) provided for stationary installation has an associated cryptographic unit.

9. A system according to claim 7 or 8, **characterized in that** the cryptographic unit (9) has a temporally changing key.

10. A system according to any one of claims 1 to 9, **characterized in that** the mobile DSRC communication unit (7) has an associated memory (11') for storing the information transmitted by the DSRC communication device (4).

11. A system according to any one of claims 1 to 10, **characterized in that** the mobile DSRC communication unit (7) is equipped with a DSRC transmitter, and the DSRC communication device (4) is equipped with a DSRC receiver, and the DSRC communication device (4) has an associated fee charging unit.

12. A system according to any one of claims 1 to 11, **characterized in that** the mobile DSRC communication unit (7) has an associated mobile radio device (10).

13. A system according to claim 12, **characterized in that** the mobile DSRC communication unit (7) is in connection with the mobile radio device (10) via a DSRC communication equipment.

14. A system according to claim 12, **characterized in that** the mobile DSRC communication unit (7) is directly connected in one unit to the mobile radio device (10).

15. A system according to claim 14, **characterized in that** the mobile DSRC communication unit (7) shares one housing with the mobile radio device (10).

16. A system according to any one of claims 12 to 15, **characterized in that** the mobile radio device (10) is adapted for transmitting information to a central data processing equipment (15).

17. A system according to any one of claims 12 to 16, **characterized in that** the mobile radio device (10) is a cellular phone electrically connected to a hands-free talking device (25).

18. A system according to claim 17, **characterized in that** the mobile DSRC communication unit (7') is connected to the electrical connecting point (24) between cellular phone (10) and hands-free talking device (25).

19. A system according to any one of claims 1 to 18, **characterized in that** the stationary DSRC communication device (4) has an associated mobile radio device (17).

20. A system according to any one of claims 1 to 19, **characterized in that** the stationary DSRC communication device (4) has an associated solar energy device (18) as a power supply.

21. A system according to any one of claims 1 to 20, **characterized in that** the DSRC communication device (4) is adapted to carry out a self-test, e.g. for checking the power supply, or the functioning of the communication device, respectively.

## Revendications

1. Système pour le calcul automatique de taxes lors du franchissement de positions prédéterminées, comportant au moins un dispositif de communication (4) prévu pour une installation fixe, au moins par instants, pour une communication dirigée de proximité (DSRC) et au moins une unité mobile de communication (7) pour une communication de proximité dirigée (DSRC), dans lequel le dispositif de communication (DSRC) prévu pour l'installation fixe, est conçu pour l'émission d'informations, qui l'identifient et identifient sa position d'installation, à l'unité mobile de communication DRSC (7), **caractérisé en ce que** le dispositif de communication DRSC (4) prévu pour l'installation fixe, et le dispositif mobile de communication DRSC (7) sont agencés sous la forme de dispositifs d'émission-réception à infrarouge, que le dispositif de communication DSRC (4) prévu pour l'installation fixe est agencé de manière à transmettre, conjointement avec les informations qui l'identifient et identifient sa position, des informations de taxe prélevées d'une mémoire (16') à une unité mobile de communication DSRC mobile (7) et qu'une unité (8) de détermination de taxe servant à déterminer la taxe respective sur la base d'informations de taxe transmises par le dispositif de communication DSRC (4) prévu pour l'installation fixe, ainsi qu'une unité de comptabilisation (8) pour comptabiliser la taxe déterminée dans un compte de valeur sont associées à l'unité de communication DSRC mobile (7).

2. Système selon la revendication 1, **caractérisé en ce que** le dispositif de communication DSRC (4) est agencé uniquement en tant qu'émetteur DSRC (5) pour une transmission exclusive d'informations à l'unité mobile de communication (7).

3. Système selon la revendication 1 ou 2, **caractérisé en ce que** le dispositif de communication DSRC (4) prévu pour l'installation mobile contient une horloge (16") et transmet, avec des informations qui l'identifient, les informations indiquant l'instant d'émission respectif.

4. Système selon l'une des revendications 1 à 3, **caractérisé en ce que** la taxe est décomptée par l'intermédiaire d'une mémoire mobile de valeurs, par exemple une carte à mémoire ou un support de valeur analogue.

5. Système selon l'une des revendications 1 à 3, **caractérisé en ce que** la taxe est débitée d'un compte externe.

6. Système selon la revendication 1, 2, 3 ou 5, **caractérisé en ce que** la taxe est décomptée au moyen d'un compteur de taxe d'un compte téléphonique.

7. Système selon l'une des revendications 1 à 6, **caractérisé en ce qu'**une unité cryptographique (9) est associée à l'unité de communication DSRC mobile (7).

8. Système selon l'une des revendications 1 à 7, **caractérisé en ce qu'**une unité cryptographique est associée au dispositif de communication DSRC (4) prévu pour l'installation fixe.

9. Système selon l'une des revendications 7 ou 8, **caractérisé en ce que** l'unité cryptographique (9) comporte un code qui varie dans le temps.

10. Système selon l'une des revendications 1 à 9, **caractérisé en ce qu'**à l'unité mobile de communication DSRC (7) est associée une mémoire (11') servant à mémoriser les informations transmises par le dispositif de communication DSRC (4).

11. Système selon l'une des revendications 1 à 10, **caractérisé en ce que** l'unité mobile de communication DSRC (7) est équipée d'un émetteur DSRC et que le dispositif de communication DSRC (4) est équipé d'un récepteur DSRC et qu'une unité de taxation est associée au dispositif de communication DSRC.

12. Système selon l'une des revendications 1 à 11, **caractérisé en ce qu'**un dispositif radio mobile (10) est associé à l'unité mobile de communication DSRC (7).

13. Système selon la revendication 12, **caractérisé en ce que** l'unité mobile de communication DSRC (7) est reliée au dispositif radio mobile (10) par l'intermédiaire d'un dispositif de communication DSRC.

14. Système selon la revendication 12, **caractérisé en ce que** l'unité mobile de communication DSRC (7) est reliée directement au dispositif radio mobile (10) dans une unité.

15. Système selon la revendication 14, **caractérisé en ce que** l'unité mobile de communication DSRC (7) est logée avec le dispositif de radio mobile (10) dans un boîtier commun.

16. Système selon l'une des revendications 12 à 15, **caractérisé en ce que** le dispositif radio mobile (10) est conçu pour la transmission d'informations à une installation centrale de traitement de données (15).

17. Système selon l'une des revendications 12 à 16, **caractérisé en ce que** le dispositif radio mobile (10) est un téléphone mobile relié électriquement à un dispositif de téléphone mains libres (25).

18. Système selon la revendication17, **caractérisé en ce que** l'unité mobile de communication DRSC (7') est raccordée au point de liaison électrique (24) entre un téléphone mobile (10) et un dispositif de téléphone mains libres (25).

19. Système selon l'une des revendications 1 à 18, **caractérisé en ce qu'**un dispositif radio mobile (17) est associé au dispositif fixe de communication DSRC (4).

20. Système selon l'une des revendications 1 à 19, **caractérisé en ce qu'**un dispositif à énergie solaire (18) est associé au dispositif fixe de communication DSRC (4) pour l'alimentation en courant.

21. Système selon l'une des revendications 1 à 20, **caractérisé en ce que** le dispositif de communication DSRC (4) est conçu pour la mise en oeuvre d'un test automatique, par exemple pour le contrôle de l'alimentation en courant ou du fonctionnement du dispositif de communication.
